# EUROPÄISCHE PATENTSCHRIFT

(11) **EP 0 515 581 B1**
(45) Veröffentlichungstag und Bekanntmachung des Hinweises auf die Patenterteilung: **04.05.1994**
(21) Anmeldenummer: 91914185.3
(22) Anmeldetag: 05.02.1991
(51) Int. Cl.: B21F 33/00, B21C 47/32, B65H 19/28

(54) **VORRICHTUNG ZUM HERSTELLEN VON WICKELN AUS FEDERSTAHLGEWIRK**
DEVICE FOR PRODUCING COILS FROM SPRING STEEL MATERIAL
DISPOSITIF DE FABRICATION DE ROULEAUX EN UN TISSU D'ACIER A RESSORTS

(30) Priorität: 12.02.1990 DE 4004187
(43) Veröffentlichungstag der Anmeldung: 02.12.1992
(73) Patentinhaber: STOP-CHOC SCHWINGUNGSTECHNIK GmbH, D-71272 Renningen (DE)
(72) Erfinder: KÜHL, Hans, D-7310 Plochingen (DE); WEINSCHENK, Jörg, D-7307 Aichwald (DE); HOFFMANN, Martin, D-7440 Nürtingen (DE)
(74) Vertreter: Ostertag, Reinhard
(86) Internationale Anmeldenummer: EP9100218
(87) Internationale Veröffentlichungsnummer: WO9112100

(56) Entgegenhaltungen:
- BE-A- 670 848
- DE-A- 3 012 297
- DE-A- 3 710 143
- DE-B- 1 041 902
- FR-A- 1 571 634
- GB-A- 986 854
- GB-A- 1 109 582
- US-A- 3 812 640

## Beschreibung

Die Erfindung betrifft eine Vorrichtung zum Herstellen von Wickeln aus Federstahlgewirk.

In der DE-A-3 012 297 ist eine Wickelvorrichtung gemäß dem Oberbegriff des Anspruches 1 beschrieben, bei welcher die Schneidstation am hinteren Ende eines Schlittens vorgesehen ist, über welchen das aufzuwickelnde Band zum Aufwickeldorn läuft. Der Schlitten kann durch zwei unabhängige Servoantriebe auf den Aufwickeldorn zu und von diesem weg bewegt werden und zudem in der Höhe so verstellt werden, daß die Band-Transportebene beim Abschneiden des Bandes am Ende eines Wickelvorganges im wesentlichen tangential zum fertigen Wickel steht. Das Mitnehmen des Anfanges eines neuen Bandabschnittes durch einen leeren Aufwickeldorn erfolgt durch Reibschluß-Mitnahme.

Eine derartige Wickelvorrichtung eignet sich aber nicht zur Verwendung mit Federstahlgewirk.

Wickel aus Federstahlgewirk sind ein Zwischenprodukt bei der Herstellung von Ganzmetallfederkissen. Das Gewirk wird bisher manuell auf Länge geschnitten und aufgewickelt. Das außenliegende Ende des Gewirkstückes wird von Hand mit einem Stahldraht an den darunterliegenden Lagen fixiert. Diese Fixierung muß so fest sein, daß die äußerste Gewirklage nicht nur beim Schritt des Kompaktierens des Gewirkes in einer Presse sondern auch später beim Einsatz des Federkissens zuverläßig fest bleibt, damit sich das Federkissen nicht aufwickelt bzw. keine Verletzungsgefahr besteht.

Durch die vorliegende Erfindung soll eine Vorrichtung geschaffen werden, welche ein automatisiertes Herstellen von Wickeln aus Federstahlgewirk ermöglicht.

Diese Aufgabe ist erfindungsgemäß gelöst durch eine Vorrichtung gemäß Anspruch 1.

Vorteilhafte Weiterbildungen der Erfindung sind in Unteransprüchen angegeben.

Die Weiterbildung der Erfindung gemäß Anspruch 2 ist im Hinblick auf ein einfaches und sicheres Ergreifen von Federstahlgewirk von Vorteil.

Mit der Weiterbildung der Erfindung gemäß Anspruch 3 wird erreicht, daß die Greifmittel automatisch beim Bewegen des Transportarmes in der einen Richtung in Eingriff mit dem Gewirk kommen, während das Zurückziehen des Transportarmes in der anderen Richtung automatisch ein Herausführen der Greifmittel aus dem Gewirk zur Folge hat. Beim Zurückziehen können somit die Greifmittel auf dem Federstahlgewirk gleiten und brauchen nicht vollständig vom Gewirk abgehoben zu werden. Damit kann der zurücklaufende Transportarm das Gewirk spannen und bremsen, was im Hinblick auf ein sauberes und gleichförmiges Aufwickeln des Gewirkes von Vorteil ist.

Die Weiterbildung der Erfindung gemäß Anspruch 4 ist im Hinblick auf ein sicheres Ergreifen und auf ein gutes Ausrichten des ergriffenen Abschnittes des Federstahlgewirkes auf die Bewegungsebene des Transportarmes von Vorteil. Würden Bereiche des Gewirkendes herabhängen, so wäre das Aufbringen des Gewirkendes auf den Aufwickeldorn erschwert.

Mit der Weiterbildung der Erfindung gemäß Anspruch 5 wird erreicht, daß der Transportarm beim Aufbringen der ersten Gewirklagen auf den Aufwickeldorn noch auf dem Gewirk gleiten kann und dieses andrücken kann. Die Durchmesserzunahme des Wickels wird hierbei durch Verschwenken des Endabschnittes des Transportarmes ausgeglichen. Beim Zurückziehen in die Ausgangsstellung läuft dann der Transportarm unter Gleitreibung auf der Oberseite des Gewirkes, wobei der verschwenkbare Endabschnitt zunehmend in die mit dem Hauptabschnitt des Transportarmes fluchtende Lage zurückkehrt. Hierbei strafft und breitet der verschwenkbare Endabschnitt, der die Greifmittel trägt, das Gewirk und trägt so zu einem gleichförmigen Aufwickeln bei.

Die Weiterbildung der Erfindung gemäß Anspruch 6 ist im Hinblick auf ein sicheres Zurückkehren des verschwenkbaren Endabschnittes des Transportarmes in die mit dem Hauptabschnitt des Transportarmes fluchtende Lage und im Hinblick auf eine gleichförmige Spann- und Breitwirkung beim Zurückfahren des Transportarmes von Vorteil.

Bei einer Vorrichtung gemäß Anspruch 7 läßt sich die vordere und hintere Endlage des Transportarmes auf einfache Weise einstellen. Eine Neueinstellung dieser Endlagen ist jeweils dann notwendig, wenn man von einem Wickeltyp auf einen anderen Wickeltyp umstellt.

Die Weiterbildung der Erfindung gemäß Anspruch 8 hat den Vorteil, daß man Aufwickeldorne unterschiedlichen Durchmessers verwenden kann. Man kann somit hülsenförmige Wickel mit unterschiedlchem Innendurchmesser auf derselben Vorrichtung herstellen, und man braucht zur Umstellung nur den gemeinsamen Rahmen von Schneidstation und Transportarmführung so zu verschwenken, daß der Transportarm im wesentlichen tangential auf den Aufwickeldorn zuläuft.

Die Weiterbildung der Erfindung gemäß Anspruch 9 ist im Hinblick auf ein festes und dichtes Aufwickeln des Gewirkbandes auf dem Aufwickeldorn von Vorteil.

Bei einer Vorrichtung gemäß Anspruch 10 hat man zwischen den benachbarten Andrückfingern der Andrückeinrichtung einen Zugang zu den äußersten Lagen des aufgewickelten Gewirkbandes. Man kann dann an diesen Stellen die äußersten Lagen des Gewirkbandes bleibend miteinander verbinden.

Bei einer Vorrichtung gemäß Anspruch 11 greifen Fixierköpfe einer Fixierstation zwischen die Andrückfinger der Andrückeinrichtung, und auf diese Weise ist es möglich, das Fixieren der äußersten Gewirkbandlage in unmittelbarer Nachbarschaft ihres Endes vorzunehmen. Man hat also nur einen sehr kurzen über die Fixierstelle überstehenden Abschnitt des Gewirkbandes. Dies ist im Hinblick auf eine einfache Handhabung des Gewirkwickels und im Hinblick auf das Vermeiden von Vorteil.

Bei einer Vorrichtung gemäß Anspruch 12 kann man auch eine solche Fixierstation verwenden, welche zur Erzeugung einer Befestigungsstelle zwischen den äußersten Lagen des Gewirkwickels eine Reaktionskraft benötigt.

Die Weiterbildung der Erfindung gemäß Anspruch 13 ist im Hinblick auf ein einfaches Einfahren des Stützteiles von Vorteil: Dieses kann unter dem auf Grund seiner Biegesteifigkeit noch vom Wickel abstehenden Ende des Gewirkes praktisch unbehindert eingefahren werden, worauf dann unter Verwendung der Andrückeinrichtung der letzte Rest des Gewirks auf den Wickel gerollt wird.

Mit der Weiterbildung der Erfindung gemäß Anspruch 14 wird erreicht, daß der Wickel beim Herstellen der Befestigungen für das Gewirkende in Drehrichtung zuverlässig festgelegt ist. Der Wickel kann so unter den von den Fixierköpfen ausgeübten Kräften nicht ausweichen.

Mit der Weiterbildung der Erfindung gemäß Anspruch 15 wird erreicht, daß in der Fixierstation Wickel unterschiedlichen Außendurchmessers geschlossen werden können.

Mit der Weiterbildung der Erfindung gemäß Anspruch 16 wird erreicht, daß das Festlegen des äußeren Gewirkendes zuverlässig, sicher und ohne Hinzufügen einer anderen Materialart erfolgt. Mikroschweißungen erbringen die notwendige mechanische Festigkeit, ohne das Gewirk in der Umgebung der Schweißpunkte zu schwächen.

Auch die Weiterbildung der Erfindung gemäß Anspruch 17 ist im Hinblick auf ein zuverläßiges und schonendes Verbinden der Gewirklagen bei den Mikroschweißstellen von Vorteil.

Bei einer Vorrichtung gemäß Anspruch 18 hat man zum einen den Vorteil, daß die Stromversorgung für die Mikroschweißköpfe klein sein kann, da sie nur den jeweils von einem Mikroschweißkopf benötigten Strom bereitzustellen braucht. Da zu einem gegebenen Zeitpunkt nur ein Strompfad hergestellt wird, werden die verschiedenen Mikroschweißstellen auch gleichermaßen gut geschweißt, während bei gleichzeitiger Strombeaufschlagung aller Mikroschweißköpfe unterschiedliche Widerstandswerte des Materiales in der Umgebung der Mikroschweißstellen zu unterschiedlicher Qualität der Schweißstellen führen würde.

Eine Vorrichtung gemäß Anspruch 19 baut mechanisch besonders einfach und ist auch an Gewirken verwendbar, die auf Grund der Materialwahl und/oder der Maschenweite nicht für Mikroschweißungen geeignet sind.

Die gleichen Vorteile werden auch bei einer Vorrichtung gemäß Anspruch 20 erhalten.

Mit der Weiterbildung der Erfindung gemäß Anspruch 21 wird erreicht, daß ein fertiger Wickel zuverlässig und in reproduzierbarer Weise von dem mit Greifmitteln besetzten Aufwickeldorn herabgezogen wird. Dies erleichtert ein definiertes Zuführen des fertigen Wickels zu einer nachgeordneten Arbeitsstation, z.B. einer Wägestation.

Treibt man gemäß Anspruch 22 beim Herunterziehen des fertigen Wickels durch den Abstreifkörper den Aufwickeldorn zugleich in dem Drehsinne beim Aufwickeln entgegengesetztem Drehsinne an, so erleichtert dies das Herabziehen des fertigen Wickels erheblich.

Für aus Federdrahtgewirkwickeln hergestellte Ganzmetallfederkissen ist es zur Einhaltung vorgegebener Federeigenschaften wichtig, daß die federnde Masse genau innerhalb vorgegebener Grenzen liegt. Mit der Weiterbildung der Erfindung gemäß Anspruch 23 wird erreicht, daß durch Änderung der Länge des aufgewickelten Gewirkbandes gemäß dem von der Waage erzeugten Fehlersignal die Masse des fertigen Wickels unabhängig von Schwankungen in der Breite und in der Dichte des Gewirkes konstant gehalten wird.

Bei einer Vorrichtung gemäß Anspruch 24 läßt sich erreichen, daß das Endstück des Gewirkbandes, welches nach dem Abschneiden vom fortlaufenden Bank zwischen der Schneidstation und dem Aufwickeldorn liegt, eine vorgegebene, ggf. auch ungerade Anzahl von Gewirklagen auf dem Wickel ergibt, und zwar für unterschiedliche Wickel-Außendurchmesser.

Nachstehend wird die Erfindung anhand von Ausführungsbeispielen unter Bezugnahme auf die Zeichnung näher erläutert.
Diese zeigen:
- Figur 1:: In den Teilfiguren a)-h) verschiedene Stadien bei der Herstellung eines Federdrahtgewirk-Wickels;
- Figur 2:: Einen vergrößerten Schnitt durch einen fertigen Wickel und einen Fixierkopf zum festen Verbinden der äußersten Wickellagen;
- Figur 3:: Eine ähnliche Ansicht wie Figur 2, wobei jedoch ein abgewandelter Fixierkopf wiedergegeben ist;
- Figur 4:: Einen axialen Schnitt durch eine Aufwickeleinheit einer Maschine zum Herstellen geschlossener Federdrahtgewirk-Wickel;
- Figur 5:: Eine Aufsicht auf die Stirnseite der in Figur 4 gezeigten Aufwickeleinheit;
- Figur 6:: Eine seitliche Ansicht eines Transportarmes einer Maschine zum Herstellen geschlossener Federdrahtgewirk-Wickel;
- Figur 7:: Eine Aufsicht auf den Transportarm nach Figur 6;
- Figur 8:: Einen Schnitt durch einen vorderen Abschnitt des Transportarmes nach Figur 6 in vergrößertem Maßstabe, in welchem Greifdrähte zur Mitnahme von Federstahlgewirk näher gezeigt sind;
- Figur 9:: Eine schematische seitliche Ansicht einer Maschine zum Herstellen geschlossener Federdrahtgewirk-Wickel;
- Figur 10:: Eine Aufsicht auf die Stirnseite einer Schweißstation der in Figur 9 gezeigten Maschine in vergrößertem Maßstabe;
- Figur 11:: Eine Aufsicht auf eine Auswerfstation der in Figur 9 gezeigten Maschine in vergrößertem Maßstabe; und
- Figur 12:: Ein Blockschaltbild einer Regelschaltung der in Figur 9 gezeigten Maschine, mit welcher die Masse der Federdrahtgewirk-Wickel konstant gehalten wird; sowie ferner
- Figur 13:: eine Ansicht in axialer Richtung eines Federkissen-Grundkörpers;
- Figur 14:: ein Vorstadium zur Ansicht entsprechend Figur 13;
- Figur 15:: ein Blockschaltbild einer Vorrichtung zur Herstellung von Federkissen-Grundkörpern;
- Figur 16:: eine Seitenansicht der Vorrichtung zur Herstellung von Federkissen-Grundkörpern;
- Figur 17:: eine Ansicht in Pfeilrichtung A der Figur 16;
- Figur 18:: eine Wickeleinrichtung der Vorrichtung in Schnitt- und Stirnansicht; und
- Figur 19:: eine Schweißeinrichtung der Vorrichtung in Seit- und Stirnansicht.

(In Konstruktionseinzelheiten entsprechen die Figuren 13 bis 19 den Figuren 1 bis 12.)

In Figur 1 ist mit 10 ein Gewirkband bezeichnet, welches durch eine in Figur 1 noch nicht näher gezeigte Fördereinrichtung von links zugeführt wird. Das Gewirkband wird durck Stricken eines Schlauches aus Federdraht, Zusammendrücken des Schlauches zu einem doppellagigen Bank und Versehen dieses Bandes mit einem Waffelmuster (Gaufrierung) hergestellt. Ein derartiges Gewirkband ist porös und flexibel, hat jedoch eine gewisse Eigensteifigkeit.

Das Zuführen dieses Bandes erfolgt unterstützt durch eine Führungsplatte 12, deren Ende zugleich als Gegenschneide für einen intermittierend betätigten Messerbalken 14 dient.

Figur 1a) zeigt schematisch den Betriebszustand einer Maschine zum Herstellen von Wickeln, die eine vorgegebene Länge an Gewirkband enthalten, zu Beginn eines Wickelzyklus.

Ein unter vorgegebenem Abstand y vor der Stirnfläche der Führungsplatte 12 angeordneter Aufwickeldorn 16 ist leer, die durch das letzte Betätigen des Messerbalkens 14 erzeugte Vorderkante 18 des Gewirkbandes 10 fluchtet mit der Stirnfläche der Führungsplatte 12.

Unter kleinem Abstand über der Ebene der Führungsplatte 12 ist ein insgesamt mit 20 bezeichneter Transportarm vorgesehen, der durch einen später noch genauer zu beschreibenden Antrieb einer parallel über der Führungsplatte 12 liegenden Ebene in Figur 1 nach rechts und links bewegbar ist.

Der Transportarm 20 hat einen langen plattenförmigen Hauptabschnitt 22, der über ein Scharnier 24 einen vorderen Armendabschnitt 26 trägt. Wie aus Figur 1 ersichtlich, ist das Scharnier 24 über der Ebene des Hauptabschnittes 22 angeordnet, und die einander gegenüberliegenden Stirnflächen 28, 30 von Hauptabschnitt 22 und Armendabschnitt 26 bilden so einen Anschlag, der die genau fluchtende Lage des Armendabschnittes 26 definiert.

Am Hauptabschnitt 22 ist mittels einer Schraube 32 eine Blattfeder 34 befestigt, deren freies Ende verschiebbar am Armendabschnitt 26 angreift und diesen so in die in Figur 1a) gezeigte Stellung elastisch vorspannt.

Die Unterseite des Armendabschnittes 26 ist beim vorderen Armende mit schräg nach vorne und unten verlaufenden Greifdrähten 36 besetzt. Deren Länge und der Abstand zwischen dem Transportarm 20 und der Führungsplatte 12 sind so aufeinander abgestimmt, daß die Greifdrähte 36 bei der in Figur 1a) gezeigten Ausgangsstellung zwangsweise in das Gewirkband 10 eingreifen.

Zu Beginn der Wickelherstellung wird der Transportarm 20 in Figur 1 nach rechts bewegt und trägt mit seinen Greifdrähten 36 das vordere Ende des Gewirkbandes 10 zum Aufwickeldorn 16. Figur 1b) zeigt den Zustand kurz bevor das vordere Gewirkbandende den Aufwickeldorn 16 erreicht. In dieser Stellung liegt das Gewirkbandende schon in der Bahn von hakenförmigen Greifdrähten 38, die axial hintereinander liegend längs einer Mantellinie des Aufwickeldornes 16 angeordnet sind. Der Aufwickeldorn 16 wird gleichzeitig im Uhrzeigersinne in Drehung versetzt, und da die Lage seiner Drehachse so gewählt ist, daß die Mantelfläche in gleicher Höhe liegt wie die Oberseite der Führungsplatte 12, läuft das Gewirkband 10 tangential auf den Aufwickeldorn auf.

Wie aus der Zeichnung ersichtlich, arbeiten sich die schräg abgewinkelten Endabschnitte der hakenförmigen Greifdrähte 38 in das vordere Ende des Gewirkbandes 10 ein und nehmen dieses mit, wenn der Transportarm 20 dann in der in Figur 1b) gezeigten Stellung angehalten wird. Die Schrägstellung der Greifdrähte 36 erleichtert jetzt auch ein Heruntergleiten des Gewirkbandes 10 von den Greifdrähten 36. Diese liegen nun unter der Vorspannung der Blattfeder 34 auf der Oberseite des Gewirkbandes 10 an, wenn dieses auf den Aufwickeldorn 16 aufgespult wird.

Läßt man den Transportarm 20 zunächst einige Zeit stillstehen, bis einige Lagen des Gewirkbandes 10 auf den Aufwickeldorn 16 aufgewickelt sind, so erreicht man einen Betriebszustand, wie er in Figur 1c) wiedergegeben ist. Der Armendabschnitt 26 ist nun unter weiterem Spannen der Blattfeder 34 nach oben verschwenkt und dient als elastischer Andrückrechen, der für ein sauberes Aufwickeln der ersten Lagen auf den Aufwickeldorn 16 sorgt. Das Aufwickeln weiterer Lagen ist dann weniger kritisch, und innerhalb der zur Fertigstellung des Wickels benötigten Wickelzeit kann der Transportarm 20 schon wieder in seine Ausgangsstellung zurückgefahren werden, wie in Figur 1d) gezeigt. Bei diesem Zurückfahren gleiten die Greifdrähte 36 wieder auf der Oberseite des Gewirkbandes 10 und straffen dieses und legen dieses breit.

In Figur 1d) ist ferner zusätzlich schematisch eine insgesamt mit 40 bezeichnete Andrückfeder bezeichnet, die gegen Ende des Wickelvorganges das aufgewickelte Material gegen den Wickel drückt.

Figur 1e) zeigt die Verhältnisse nach dem vollständigen Zurückfahren dews Transportarmes 20 in seine Ausgangsstellung und unmittelbar vor dem Abschneiden des Gewirkbandes 10 durch den Messerbalken 14.

Figur 1f) zeigt die Verhältnisse unmittelbar nach dem Abschneiden des Gewirkbandes; man erkennt, daß ein mit 42 bezeichneter Endabschnitt des Gewirkbandes nach Wegnahme der Zugspannung auf Grund seiner Flexibilität und Biegesteifigkeit eine spiralförmige Form annimmt. Die Länge des Endabschnittes 42 ist so bemessen, daß er gerade eine vorgegebene Anzahl von Lagen auf der Außenseite des Wickels ergibt, beim hier betrachteten Ausführungsbeispiel etwas mehr als 5/4 Lagen.

Die Figuren 1g) und 1h) zeigen nun die beiden letzten Endschritte bei der Herstellung eines fest geschlossenen Gewirkbandwickels. Diese beiden Schritte werden in der Praxis in einer anderen Arbeitsstation der Maschine durchgeführt als das in den Teilfiguren 1a)-1f) gezeigte Aufwickeln. Hierzu wird der Aufwickeldorn 16 zusammen mit dem von ihm getragenen Wickel in diese andere Arbeitsstation, die Fixierstation getragen. Dort wird unter dem abstehenden Endabschnitt 42 zunächst ein in transversaler Richtung gekrümmter länglicher dünner Stützkörper 44 in axialer Richtung unter den Endabschnitt 42 geschoben. Anschließend wird die Andrückfeder 40 entgegen dem Uhrzeigersinne in Drehung versetzt, wobei sie dann den Endabschnitt 42 über den Stützkörper 44 legt und dann nochmals um etwas mehr als 360° aufwickelt. Dieser in Figur 1h) gezeigte Zustand umfasst somit über dem Stützkörper 44 zwei übereinanderliegende Lagen Gewirkband. Diese können dann durch einen in Figur 1 nur schematisch angedeuteten Fixierkopf 46 fest miteinander verbunden werden, der z.B. ein Mikro-Schweißkopf sein kann, wie er später noch genauer beschrieben wird. Der Stützkörper 44 erzeugt die zum Fixieren der beiden äußersten Wickellagen notwendige Reaktionskraft. Ist der Fixierkopf ein Schweißkopf, kann der Stützkörper 44 zugleich die Gegenelektrode darstellen.

Um die Andruckfeder 40 auch beim Fixieren der äußersten Wickellagen über dem Stützkörper 44 stehen lassen zu können, hat die Andruckfeder 40 eine Mehrzahl axial hintereinanderliegender Andruckfinger 48, und die Fixierköpfe 46, die senkrecht zur Zeichenebene hintereinanderliegend längs einer Mantellinie eine Mehrzahl von Fixierpunkten erzeugen, haben durch die zwischen den Andruckfingern 48 liegenden Zwischenräume Zugang zu den äußeren Lagen des Wickels.

Figur 2 zeigt Einzelheiten eines Fixierkopfes 46, der die übereinanderliegenden beiden Lagen des Gewirkbandes über dem Stützkörper 44 durch Nadeln verbindet. Der Fixierkopf hat einen Stempel 50, der in einer Führung 52 in vertikaler Richtung bewegbar ist und Klammern von einer nicht näher gezeigten Klammernstange abtrennt und nach unten bewegt. In der Oberseite des Stützkörpers 44 sind zwei Umlenknuten 54, 56 vorgesehen, die mit den freien Enden der Klammern 58 zusammenarbeiten und diese umlenken, allerdings etwas stärker als beim üblichen Nadeln. Auf diese Weise durchsetzen die Enden der Klammerschenkel die beiden Gewirklagen ein zweites Mal. Nach dem durch den Fixierkopf 46 nacheinander oder durch eine Mehrzahl hintereinander liegender derartiger Fixierköpfe gleichzeitig die beiden Gewirklagen längs einer Mehrzahl von Stellen fest miteinander verbunden worden sind, kann man den Stützkörper 44 axial aus dem nun fertigen Wickel 60 herausziehen und den Wickel vom Aufwickeldorn 16 abziehen, wie später noch genauer beschrieben wird.

Figur 3 zeigt einen abgewandelten Fixierkopf, welcher mit einem Abgabekanal 62 für Schmelzkleber versehen ist. Der vom Fixierkopf 46 abgegebene Klebstoff durchdringt die beiden äußersten Lagen des Gewirkbandes und gelangt in eine in Längsrichtung verlaufende bogenförmige Nut 64 in der Oberseite des Stützkörpers 44. Bewegt man den Fixierkopf 46, der an den axialen Seitenflächen mit Ausnehmungen 66 des Abgabekanales 62 versehen ist, in zur Ebene von Figur 3 senkrechter Richtung, so erhält man insgesamt eine schweißnahtähnliche Klebeverbindung, die mechanisch gut belastbar ist. Das Abnehmen des fertigen Wickels 60 erfolgt ähnlich wie unter Bezugnahme auf Figur 2 oben beschrieben.

Nunmehr werden unter Bezugnahme auf Figur 4 Einzelheiten einer Aufwickeleinheit beschrieben, welche sowohl das Aufwickeln der Hauptlänge als auch des Endabschnittes 42 des Gewirkbandes bewerkstelligt, auf welches oben unter Bezugnahme auf die Figuren 1a)-1f) bzw. 1g) und 1h) Bezug genommen wurde.

Der Aufwickeldorn 16 hat einen Befestigungsflansch 68, der mittels Schrauben 70 auf einem Wellenflansch 72 angebracht ist. Letzterer ist an eine Welle 74 angeformt, die über Lager 76, 78 in einem Gehäuse 80 gelagert ist.

Zwischen den Lagern 76, 78 trägt die Welle 74 ein Kegelrad 82, das mit einem kleineren Kegelrad 84 kämmt. Letzteres sitzt auf dem Ende einer vertikalen Antriebswelle 86, die mittels Lagern 88, 90 im Gehäuse 80 gelagert ist und am unteren Ende ein Antriebszahnrad 92 trägt. Dieses kann mit dem Ritzel eines in Figur 4 nicht gezeigten Antriebsmotors in Eingriff gebracht werden, der bei der Aufwickelstation der in Figur 9 insgesamt gezeigten Wickelherstellungsmaschine vorgesehen ist.

Das in Figur 4 rechts gelegene Ende der Welle 74 arbeitet über einen Keil 94 mit einer elektromagnetisch betätigten Bremse 96 zusammen.

Die Andrückfeder 40 sitzt auf einem Stab 98, der auf einen becherförmigen Antriebskörper 100 mittels einer Montageplatte 102 und Schrauben 104 in einem Langloch in Umfangsrichtung verstellbar aufgesetzt ist. Der Antriebskörper 100 hat einen hülsenförmigen Nabenabschnitt 106, der unter Zwischenschaltung einer Gleitlagerbuchse 108 auf der Welle 74 gelagert ist.

Auf die Außenseite des Nabenabschnittes 106 ist ein Zahnrad 110 drehfest aufgesetzt, welches mit einem freilaufenden größeren Durchmesser aufweisenden Zahnrad 112 kämmt. Letzteres ist am Gehäuse 80 über eine kurze feststehende Achse 114 und Lager 116, 118 gelagert.

Das Zahnrad 112 kämmt mit einer Zahnstange 120, die in horizontaler Richtung verschiebbar in Gehäuse 80 geführt ist und auf ihrer Unterseite mit einer Rastnut 122 versehen ist. Diese arbeitet mit einer elastisch vorgespannten Rastkugel 124 zusammen und definiert so genau diejenige Stellung der Andrückfeder 40, in welcher deren am weitesten innenliegender Abschnitt im wesentlichen über dem höchsten Punkt des fertigen Wickels liegt.

Das in Figur 5 rechts gelegene Ende der Zahnstange 120 trägt einen Kupplungskopf 126, der durch Bewegen in zur Zeichenebene von Figur 5 senkrechter Richtung in und außer Eingriff mit einem Gegen-Kupplungsstück 128 gebracht werden kann, welches am Ende der Kolbenstange eines in Figur 5 nicht gezeigten Arbeitszylinders angebracht ist, der zum Drehen der Andrückfeder 40 um die Achse des Aufwickeldornes 16 dient.

Das Befestigen der oben beschriebenen, insgesamt mit 130 bezeichneten Aufwickeleinheit an einem Fördermittel zum Bewegen durch verschiedene Arbeitsstationen, z.B. einem Drehtisch, dient ein unterer Befestigungsflansch 132 des Gehäuses 80.

Die Figuren 6 und 7 zeigen Einzelheiten des Transportarmes 20 und der Anordnung von Greifdrähten 36 auf dem Armendabschnitt 26 in größerem Maßstabe. Die Greifdrähte 36 sind in zwei Reihen angeordnet, dle bei einem praktischen Ausführungsbeispiel 5 mm voneinander entfernt sind. Der Abstand der Greifdrähte 36 innerhalb einer Reihe nimmt in Figur 7 von oben nach unten zu, da man zum sicheren Ergreifen breiter Gewirkbänder nicht proportional zur Bandbreite mehr Greifdrähte benötigt.

Wie aus Figur 8 ersichtlich, haben die Greifdrähte 36 jeweils einen vertikalen Befestigungsabschnitt 134, der in eine zugeordnete Bohrung 136 des Armendabschnittes 26 mit Weichlot eingesetzt ist. Ein über die Unterseite des Armendabschnittes 26 überstehender Greifabschnitt 138 des Greifdrahtes 36 ist unter 30° zur Unterseite des Armendabschnittes 26 abgewinkelt. Bei einem praktischen Ausführungsbeispiel, bei welchem der Greifdraht 36 aus 1 mm Federstahldraht hergestellt ist, beträgt die Länge des Greifabschnittes 138 3,5 mm.

Wie aus Figur 6 ersichtlich, hat der Hauptabschnitt 22 des Transportarmes 20 ein nach oben abgewinkeltes hinteres Ende 140. Dieses erleichtert die Relativbewegung zwischen Transportarm 20 und Gewirkband 10, wenn letzteres unter dem stillstehenden Transportarm hindurchgezogen wird oder der Transportarm 20 von der dem Aufwickeldorn 16 benachbarten vorderen Stellung über das Gewirkband 10 zu der dem Messerbalken 14 benachbarten hinteren Stellung bewegt wird.

Der Hauptabschnitt 22 des Transportarmes 20 hat ferner einen seitlichen hochgezogenen Befestigungsabschnitt 142, der mit dem Abtriebsteil eines steuerbaren Linearmotors verbunden wird, wie später noch genauer beschrieben wird.

In der in Figur 9 gezeigten Gesamtansicht einer Maschine zum Herstellen von Federdrahtgewirk-Wickeln ist ein Antriebsschlitten 144 wiedergegeben, an welchem der Befestigungsabschnitt 142 des Transportarmes 20 angebracht wird. Der Antriebsschlitten 144 läuft auf einer Gewindespindel 146, die über einen Zahnriemen 148 von einem Elektromotor 150 her in beiden Drehrichtungen gedreht werden kann. Die Iststellung des Antriebsschlittens 144 wird von einem nicht näher gezeigten Linearstellungsgeber gemessen, und der Elektromotor 150 wird von einer ebenfalls nicht näher gezeigten Steuerschaltung so erregt, daß die Iststellung einer von einer zentralen Steuerung her vorgegebenen Sollstellung entspricht.

Die Führungsplatte 12 und der durch einen Druckluftzylinder 152 betätigte Messerbalken 14 sitzen auf einem Hilfsrahmen 154, der mittels einer handbetätigten Gewindespindel 156 in Förderrichtung des Gewirkbandes 10 verstellbar ist. Lageraugen 158 für die Gewindespindel 156 sitzen auf einem zweiten Hilfsrahmen 160, der über einen Gelenkzapfen 162 verschwenkbar auf einen Hauptrahmen 164 der Maschine angebracht ist. Zum Einstellen der Neigung des zweiten Hilfsrahmens 160 dient eine weitere handbetätigte Gewindespindel 166, die am Hauptrahmen 164 gelagert ist und deren Ende am zweiten Hilfsrahmen 160 angreift. Die Neigung des Hilfsrahmens 160 wird so eingestellt, daß die Bewegungsebene des Transportarmes 20 im wesentlichen tangential zur Außenfläche des jeweils verwendeten Aufwickeldornes 16 verläuft.

In Figur 9 erkennt man ferner in der Mitte eine insgesamt mit 168 bezeichnete Speichereinheit, welche beim kontinuierlichen Abziehen des Gewirkbandes 10 von einer Vorratsrolle 170 den Ausgleich zu der intermittierend und rasch erfolgenden Bandbewegung beim Aufwickeln schafft. Das Abziehen des Gewirkbandes 10 von der Vorratsrolle 170 mit kontinuierlicher Vorschubgeschwindigkeit besorgt eine mit Stacheln besetzte Antriebswalze 172, die mit einer Gummi-Gegenwalze 174 zusammenarbeitet. Die vorübergehende Speicherung von Gewirkband in der Speichereinheit 168 besorgen zwei Tänzerrollen 176, 178, die in bekannter Weise über eine Lichtschranke mit einer Steuerung für einen Elektromotor (nicht gezeigt) zusammenarbeiten, der die Antriebswalze 172 dreht.

Über einer gerade abgespulten Vorratsrolle 170 liegt eine Reserve-Vorratsrolle 180, und eine der Speichereinheit 168 vorgeschaltete automatische Spleißstation 182 verbindet automatisch den Anfang der Reserve-Vorratsrolle mit dem Gewirkbandende der zuvor abgespulten Vorratsrolle, um ein kontinuierliches Arbeiten der Maschine zu ermöglichen.

Im rechts gelegenen Teil von Figur 9 ist schematisch ein Drehtisch 184 gezeichnet, der unter einem Winkelabstand von 90° vier Aufwickeleinheiten 130 trägt, wie sie obenstehend unter Bezugnahme auf die Figuren 5 und 6 erläutert wurden. Man erkennt in Figur 9 ferner einen Elektromotor 186, dessen Abtriebsritzel in der Aufwickelstation mit dem Antriebszahnrad 92 einer Aufwickeleinheit 130 kämmt und so den Aufwickeldorn 16 antreiben kann. Ferner ist in Figur 9 schematisch eine Schweißstation 188 wiedergegeben, mit welcher die beiden äußersten Lagen eines Gewirkbandwickels durch Mikroschweißpunkte fest miteinander verbunden werden, ferner eine Auswerfstation 190. Unter der Auswerfstation 190 ist eine elektronische Waage 192 angeordnet, auf welche die fertigen Wickel nach dem Abstreifen von einem Aufwickeldorn 16 fallen. Von der Waage 192 werden die fertigen Wickel dann in Figur 9 nach rechts oder links heruntergeschoben, je nachdem, ob ihr Gewicht innerhalb des vorgeschriebenen Gewichtsbereiches oder außerhalb dieses Bereiches liegt.

Figur 10 zeigt Einzelheiten der Schweißstation 182. Ein Stationsrahmen 194 sitzt auf einem Schlitten 196, der mittels einer Spindel 198 in vertikaler Richtung verstellbar ist. Das Lager 200 der Gewindespindel 198 ist am Hauptrahmen 164 der Maschine abgestützt, und zur Führung des Stationsrahmens 194 läuft der Schlitten 196 in einer vertikalen Führung 202, die ebenfalls mit dem Hauptrahmen 164 verbunden ist.

Der Stationsrahmen 194 trägt fünf nebeneinanderliegende Druckluftzylinder 204, deren Kolbenstangen 206 jeweils einen insgesamt mit 208 bezeichneten Mikro-Schweißkopf tragen. Die Schweißköpfe 208 haben jeweils eine kegelstumpfförmige Elektrode 210, die in ein Hülsenteil 212 fest eingesetzt ist. Letzteres übergreift ein Kopfteil 214, welches mit der Kolbenstange 206 verbunden ist. Durch eine Feder 216 ist die Elektrode 210 in der Zeichnung elastisch nach unten vorgespannt, wobei ein im Kopfteil 214 vorgesehener Stift 218 zusammen mit im Hülsenteil 212 vorgesehenen Langlöchern 220 den Federweg begrenzt.

Unter den Mikroschweißköpfen 208 ist der dünne Stützkörper 44 in seiner voll ausgefahreren, die äußeren Wickellagen untergreifenden Arbeitsstellung wiedergegeben. Der Stützkörper 44 ist über Schrauben 222 auf einem Schlitten 224 befestigt, der auf Führungsschienen 226 läuft, die an den Stationsrahmen 194 angebracht sind. Am Schlitten 224 ist das Ende der Kolbenstange 228 eines doppelt wirkenden Druckluftzylinders 230 angebracht, der zum Bewegen des Stützkörpers 44 zwischen der in Figur 10 gezeigten Arbeitsstellung und einer in Figur 10 links gelegenen Ruhestellung dient.

Zum Verschweißen der äußeren Gewirkebandlagen werden die Mikroschweißköpfe 208 nacheinander einzeln gegen den Stützkörper 44 gefahren, so daß für den Schweißstrom nur ein einziger Pfad gegeben ist, der über die jeweilige Schweißstelle führt. Damit werden auch solche Mikroschweißungen belastungsfähig erzeugt, bei denen von Hause aus schlechte elektrische Leitfähigkeit vorliegt, z.B. infolge von Ölresten auf dem Gewirkeband oder dergleichen.

Figur 11 zeigt Einzelheiten der Auswerfstation 190. Ein insgesamt mit 232 bezeichneter Stationsrahmen trägt einen oberen, vertikalen Druckluftzylinder 234, der auf einen Winkelhebel 236 arbeitet, der über einen Schwenkbolzen 238 am Stationsrahmen 232 gelagert ist. Das treibende Ende des Winkelhebels 236 greift mit einem Antriebszapfen 240 in ein Langloch 242 ein, das in einem Ansatz 244 eines insgesamt mit 246 bezeichneten Abstreifkörpers vorgesehen ist. Letzterer ist auf seiner schräg geneigten Unterseite mit Stacheln besetzt, die in einen fertigen Gewirkbandwickel hineingedrückt werden können. Eine kreisbogenförmige Auffangmulde 250 ist unterhalb der Stacheln 248 am Abstreifkörper 246 vorgesehen.

Am Abstreifkörper 246 greift ferner das abgerundete Ende der Kolbenstage 252 eines weiteren Druckluftzylinders 254 an. Durch entsprechende Steuerung der beiden Druckluftzylinder 234 und 254 kann man somit den Abstreifkörper 246 in Figur 11 nach rechts und links bewegen bzw. um eine senkrecht zur Zeichenebene von Figur 11 stehende Achse verschwenken. Durch diese beiden Bewegungen kann der Abstreifkörper 246 mit seinen Stacheln gegen einen fertigen Gewirkbandwickel gefahren werden, und wenn dann die gesamte vorbeschriebene Mechanik durch Druckbeaufschlagung eines weiteren Druckluftzylinders 256 in zur Zeichenebene von Figur 11 senkrecht stehender Richtung bewegt wird, wird ein Gewirkbandwickel axial von einem Aufwickeldorn herangezogen, dessen Achse in Figur 11 ebenfalls senkrecht zur Zeichenebene zu denken wäre. Um dieses Abziehen zu erleichtern, ist bei der Auswerfstation 190 ebenfalls ein Elektromotor 258 vorgesehen (vgl. Fig. 9), dessen Abtriebsritzel bei dieser Station in Eingriff mit dem Antriebszahnrad 92 einer Aufwickeleinheit steht. Dieser Elektromotor wird aber in entgegengesetztem Drehsinne in Drehung versetzt wie der Elektromotor der Aufwickelstation, so daß die schräg geneigten Endabschnitte der auf dem Aufwickeldorn 16 vorgesehenen hakenförmigen Greifdrähte 38 aus der Innenfläche des Wickels herausbewegt werden.

In Figur 12 ist schematisch die elektronische Waage 192 dargestellt zusammen mit einem auf ihrer Waagschale liegenden Wickel 60. Das Ausgangssignal der Waage 192 gelangt auf den ersten Eingang eines Komparators 260, dessen zweiter Eingang ein dem Sollgewicht des Wickels 60 zugeordnetes Signal erhält, welches z.B. durch Einstellung eines Potentiometers 262 vorgegeben wird. Das am Ausgang des Komparators 260 bereitgestellte Fehlersignal wird auf einen steuerbaren monostabilen Kippkreis 264 gegeben, dessen Impulsbreite die Zeitdauer vorgibt, über welche hinweg der in der Aufwickelstation vorgesehene Elektronotor 186 arbeitet. Auf diese Weise erhält man ein Gesamtgewicht des Wickels, das von Breitenschwankungen und Dichteänderungen des Gewirkbandes unabhängig ist.

In Figur 13 ist ein Federkissen-Grundkörper 1' dargestellt, der kreiszylindrisch gestaltet ist und aus einem aus Stahldraht hergestellten, Maschen aufweisenden Gestrick 2' besteht. Das Gestrick 2' ist im Querschnitt endlos oder schlauchartig augebildet und spiralförmig gewickelt, wobei sich die Lagen 3' bis 6' berühren. Ein Endstück 7' am äußeren Umfang 8' des Federkissen-Grundkörpers 1' ist durch Schweißen mit der benachbarten Lage 4' verbunden. Anders ausgedrückt, die Lagen 3' und 4' sind miteinander verbunden, wobei die Schweißverbindung durch mehrere beabstandete Schweißpunkte 9' dargestellt ist.

In Figur 15 ist eine Vorrichtung zur Herstellung des Grundkörpers schematisch dargestellt. Sie umfaßt einen Rechner 11', der mit folgenden Einrichtungen verbunden ist: einer Rolleneinrichtung 12', einer Verbindungseinrichtung 13' mit einer ersten Schweißeinrichtung 14', einer Speichereinrichtung 15', einer Meßeinrichtung 16' mit einer Schneideeinrichtung 17', einer ersten Wickeleinrichtung 18', einer Elektrodeneinrichtung 19', einer zweiten Wickeleinrichtung 20', einer zweiten Schweißeinrichtung 21' und einer Wiegeeinrichtung 22'. Es besteht auch die Möglichkeit, nur ein Teil der vorstehenden Einrichtungen mit dem Rechner 11' zu verknüpfen.

Gemäß Figur 16 sind die Rolleneinrichtung 12', die Verbindungseinrichtung 13' mit der Schweißeinrichtung 14', die Speichereinrichtung 15' und die Meßeinrichtung 16' mit der Schneideeinrichtung 17' der Vorrichtung 10' an einem Förderband 23' angeordnet, das radial an einen Rundtisch 24' anschließt. Der Rundtisch 24' trägt die erste und zweite Wickeleinrichtung 18', 20', die Elektrodeneinrichtung 19' und die zweite Schweißeinrichtung 21'. Dem Rundtisch 24', der vier Stationen 25', 26', 27' und 28' umfaßt, ist die Wiegeeinrichtung 22' nachgeschaltet.

Die Rolleneinrichtung 12' (Figur 16) wird durch zwei übereinanderliegende Rollen 29', 30' gebildet, deren tangentiale Gestrickauszüge 31', 32' benachbart zueinander in Richtung B-B des Förderbands 23' verlaufen. Zentren 33', 34' der Rollen 29', 30' liegen auf einer gemeinsamen senkrechten Ebene C-C.

Die Verbindungseinrichtung 13' ist mit einem Sensor 35' versehen, der einerseits ein hinteres Endstück, z.B. 36' des Gestricks 37', das von der Rolle 30' abgezogen ist, im Bereich der Schweißeinrichtung 14' festlegt; die Rolle 30' ist folglich in vollem Umfang abgespult. Andererseits bewirkt der Sensor 35', daß ein vorderes Endstück 38' des Gestricks 39' der Rolle 29' zur Schweißeinrichtung 14' gefördert wird. Die beiden Endstücke 36' und 38' werden überlappend ausgerichtet und durch die Schweißeinrichtung 14', die mehrere Punktschweißelektroden besitzt, miteinander verbunden.

Bei 40' ist die Speichereinrichtung 15' angedeutet, die nach Art von Tänzerwalzen aufgebaut ist und einen ersten und einen zweiten Motor 41', 42' elektrischer Bauart und Umlenkwalzen 43', 44 und 45' aufweist.

Die Meßeinrichtung 16', die in Gurtlaufrichtung D gesehen hinter dem zweiten Motor 42' liegt, besitzt zwei beiderseits des Gestricks 39' angebrachte Meßrollen 46', 47'. Zwischen den Meßrollen 46', 47' und der ersten und der zweiten Wickeleinrichtung 18', 20' ist die Schneideeinrichtung 17' angeordnet, die in Abhängigkeit der Meßeinrichtung 16' wirksam wird.

Die erste Wickeleinrichtung 18' (Figur 18), die wie die zweite Wickeleinrichtung 20' am Rundtisch 24' angebracht ist, umfaßt einen Wickeldorn 48', der beispielsweise mit Haken 49' versehen sein kann, die in Gestrickaufspulrichtung E als Mitnehmer wirken, jedoch in entgegengesetzter Richtung das Gestrick freigebend ausgebildet sein kann. Die zweite Wickeleinrichtung 20' weist einen Kamm 50' für das Gestrick 39' auf, der mittels eines Getriebes 51' um den Wickeldorn 48' entgegen der Gestrickaufspulrichtung E rotierbar ist.

Die Elektrodeneinrichtung 19' umfaßt eine Elektrode 52', die quer zum Wickeldorn 48' angeordnet ist und mittels eines pneumatischen Stellglieds 53' betätigbar ist (Figuren 17 und 19); sie ist zwischen zwei Lagen 4', 5' des Federkissen-Grundkörpers einführbar.

Die zweite Schweißeinrichtung 22' (Figur 19) umfaßt mehrere Punktschweißelektroden 54', 55', 56', 57', 58', die senkrecht zur Elektrode 52' und zum Wickeldorn 48' hin beweglich sind, wobei sie zum trägheitsarmen Nachsetzen während des Punktschweißvorgangs mit Federn 59' zusammenwirken.

Die Wiegeeinrichtung 21' stellt fest, ob der fertiggestellte Federkissen-Grundkörper 1' innerhalb eines zulässigen Toleranzfeldes liegt.

Der Fertigungsvorgang für jeden Federkissen-Grundkörper läuft wie folgt ab: von der Rolle 30' wird Gestrick 37' kontinuierlich abgezogen. Erkennt dabei der Sensor 35' das hintere Endstück 36', so wird es im Bereich der ersten Schweißeinrichtung 14' festgelegt. Außerdem wird ein vorderes Ende 38' des Gestricks 39' bis zur Schweißeinrichtung 14' gefördert; beide Endstücke 36' und 38' überlappen sich. Danach werden die Endstücke 36' und 38' durch die Schweißeinrichtung 14', die der zweiten Schweißeinrichtung 21' im wesentlichen entspricht, miteinander verbunden. Die überlappenden Endstücke 36' und 38' werden von der Schneideeinrichtung 17' so beschnitten, daß nur noch das Gestrick 39' zur ersten Wickeleinrichtung 18' gefördert wird. Der Wickeldorn 48' wickelt das Gestrick 39' so lange auf, bis die Meßeinrichtung 16' vom Rechner 11' einen Impuls erhält, der einerseits den Aufwickelvorgang durch die erste Wickeleinrichtung 18' unterbricht und andererseits einen Impuls an die Schneideeinrichtung 17' gibt, das Gestrick (39') zu trennen. Zwischen dem noch nicht aufgewickelten Teil 60' (Figur 14) des Gestricks 39' (= Lage 4') und der Lage 5' des teilweise aufgewickelten Federkissen-Grundkörpers 1' wird die Elektrode 52' eingeführt. Nunmehr bewirkt die zweite Wickeleinrichtung mit den entgegen der Gestrickauspulrichtung E wirkenden Kamm 49', daß das Teil 60' aufgewickelt wird. Der Federkissen-Grundkörper hat die in Figur 1 dargestellte endgültige Form. Zur Befestigung des Endstückes 7' werden die Punktschweißelektroden 54', 55', 56', 57', 58' einzeln bzw. unabhängig voneinander mit der Elektrode 52' in Wirkverbindung gebracht. Der fertige Federkissen-Grundkörper 1' wird zur Wiegeeinheit 22' gefördert. Dabei wird festgestellt, ob sein Gewicht innerhalb eines zulässigen Toleranzfeldes liegt. Bei Abweichung hiervon stoppt der Rechner den Fertigungsablauf und regelt über das Meßsystem so lange ein, bis das Gewicht des jeweiligen Federkissen-Grundkörpers toleranzkonform ist.

## Patentansprüche

1. Vorrichtung zum Herstellen von Wickeln aus Federstahlgewirk mit einer Gewirk-Abspulstation (168 bis 182), einer intermittierend arbeitenden Schneidstation (14) und mit einem durch einen Motor (186) angetriebenen Aufwickeldorn (16), dadurch gekennzeichnet, daß der Aufwickeldorn (16) auf seiner Umfangsfläche Gewirk-Greifmittel (38) aufweist und zwischen der Schneidstation (14) und dem Aufwickeldorn (16) ein Transportarm (20) linear hin- und herbewegbar ist, der mit Gewirk-Greifmitteln (36) versehen ist.

2. Vorrichtung nach Anspruch 1, dadurch gekennzeichnet, daß die Gewirk-Greifmittel (36, 38), durch Federdrahtstücke gebildet sind.

3. Vorrichtung nach Anspruch 2, dadurch gekennzeichnet, daß die mit dem Gewirk (10) zusammenarbeitenden Enden der Federdrahtstücke (36, 38), unter einem Winkel von etwa 30° zur Bewegungsebene geneigt sind.

4. Vorrichtung nach Anspruch 2 oder 3, dadurch gekennzeichnet, daß eine Mehrzahl von Federdrahtstücken (36, 38), in einer oder mehreren transversalen Reihen angeordnet sind.

5. Vorrichtung nach einem der Ansprüche 1-4, dadurch gekennzeichnet, daß der Transportarm (20) einen um eine in der Bewegungsebene liegende, zur Bewegungsrichtung transversale Achse verschwenkbaren Armendabschnitt (26) aufweist.

6. Vorrichtung nach Anspruch 5, dadurch gekennzeichnet, daß der Armendabschnitt (26) durch eine Feder (34) in die Hauptebene des Transportarmes (20) vorgespannt ist.

7. Vorrichtung nach einem der Ansprüche 1-6, dadurch gekennzeichnet, daß der Transportarm (20) mit dem Abtriebsteil eines steuerbaren Linearmotors (144-150) verbunden ist.

8. Vorrichtung nach einem der Ansprüche 1-7, dadurch gekennzeichnet, daß die Schneidstation (14) und eine Führung (144, 146), für den Transportarm (20) auf einem gemeinsamen Hilfsrahmen (160) angeordnet sind, welcher um eine zur Förderrichtung des Gewirkes (10) senkrechte Richtung (162) verschwenkbar ist.

9. Vorrichtung nach einem der Ansprüche 1-8, dadurch gekennzeichnet, daß dem Aufwickeldorn (16) eine Andrückeinrichtung (40) zugeordnet ist, welche elastisch nachgebend auf der äußersten Lage des in Entstehung begriffenen Gewirkwickels (60) läuft.

10. Vorrichtung nach Anspruch 9, dadurch gekennzeichnet, daß die Andrückeinrichtung (40) eine Mehrzahl unter axialem Abstand aufeinanderfolgender Andrückfinger (48) aufweist.

11. Vorrichtung nach Anspruch 10, gekennzeichnet durch eine Gewirkende-Fixierstation (188), welcne mindestens einen zwischen die Andrückfinger (48) bewegbaren Fixierkopf (46; 208) aufweist.

12. Vorrichtung nach einem der Ansprüche 1-11, dadurch gekennzeichnet, daß eine Gewirkende-Fixierstation (188) mit einem flachen Stützkörper (44) zusammenarbeitet, welcher unter eine oder mehrere der äußeren Lagen des Wickels (60) einwickelbar ist.

13. Vorrichtung nach Anspruch 12, dadurch gekennzeichnet, daß ein Antrieb (230) zum axialen Bewegen des Stützkörpers (44) in den Wickel (60) und aus dem Wickel heraus sowie ein zweiter Antrieb (110-128) zum Drehen der Andrückeinrichtung (40) um die Achse des Aufwickeldornes (16) vorgesehen ist.

14. Vorrichtung nach einem der Ansprüche 11-13, gekennzeichnet durch eine dem Aufwickeldorn (16) zugeordnete steuerbare Bremse (96).

15. Vorrichtung nach einem der Ansprüche 11-14, dadurch gekennzeichnet, daß die Fixierstation (188) senkrecht zur Achse des Aufwickeldornes verstellbar (196, 198) ist.

16. Vorrichtung nach einem der Ansprüche 11-15, dadurch gekennzeichnet, daß die Fixierköpfe Mikro-Schweißköpfe (208) sind.

17. Vorrichtung nach Anspruch 16, dadurch gekennzeichnet, daß die Mikroschweißköpfe (208) federnd in eine ausgefahrene Stellung vorgespannte Elektroden (210) aufweisen.

18. Vorrichtung nach Anspruch 16 oder 17, dadurch gekennzeichnet, daß die Mikroschweißköpfe (208) durch zugeordnete Stellantriebe (204) nacheinander einzeln gegen die Außenfläche des Wickels (60) gefahren werden.

19. Vorrichtung nach einem der Ansprüche 11-15, dadurch gekennzeichnet, daß die Fixierköpfe Klammer- oder Nadelköpfe (50, 52) sind.

20. Vorrichtung nach einen der Ansprüche 11-15, dadurch gekennzeichnet, daß die Fixierköpfe (46) Klebstoffabgabekanäle (62) aufweisen.

21. Vorrichtung nach einem der Ansprüche 1-20, gekennzeichnet durch eine Auswerfstation (190), welche einen mit Gewirk-Greifmitteln (248) versehenen Abstreifkörper (246) und eine Antriebseinrichtung (234, 254, 256) zum Heranbewegen des Abstreifkörpers (246) gegen die Außenfläche eines fertigen Wickels (60) und zum anschließenden axialen Bewegen des Abstreifkörpers (246) aufweist.

22. Vorrichtung nach Anspruch 21, dadurch gekennzeichnet, daß die Auswerfstation (190) einen weiteren Antrieb (258) aufweist, durch welchen der Aufwickeldorn (16) in zum Aufwickeln entgegengesetztem Drehsinne angetrieben wird.

23. Vorrichtung nach Anspruch 21 oder 22, dadurch gekennzeichnet, daß die Auswerfstation (190) eine unter dem Weg des Abstreifkörpers (246) angeordnete Waage (192) aufweist, auf welche ein Wickel (60) nach Abstreifen vom Aufwickeldorn (16) fällt und die mit einem Komparator (260) verbunden ist, der ein der Abweichung des Istgewichtes eines Wickels vom Sollgewicht zugeordetes Fehlersignal bereitstellt, und daß durch dieses Signal die Länge des einen Wickel (60) bildenden Gewirkbandabschnittes gesteuert wird.

24. Vorrichtung nach einem der Ansprüche 1-23, dadurch gekennzeichnet, daß die Schneidstation (14) in Förderrichtung des Gewirkbandes (10) verstellbar (156) ist.

## Claims

1. Apparatus for producing coils of spring steel knit fabrics material, comprising a knit fabrics material unwinding station (168-182), an intermittently operating cutting station (14), and a winding spindle (16) driven by a motor (186), characterised in that the winding spindle (16) on its peripheral surface comprises knit fabrics gripping means (38) and in that a conveyor arm (20) being provided with knit fabrics gripping means (36) is arranged for linear movement between the cutting station (14) and the winding spindle (16).

2. Apparatus according to Claim 12, characterised in that the knit fabrics gripping means (36, 38) are formed by pieces of spring steel.

3. Apparatus according to Claim 2, characterised in that the ends of the pieces of spring steel (36, 38) cooperating with the knit fabrics (10) are inclined at an angle of approximately 30° with respect to the plane of movement.

4. Apparatus according to Claim 2 or 3, characterised in that a plurality of pieces of spring steel (36, 38) are arranged in one or more transverse rows.

5. Apparatus according to one of Claims 1 to 4, characterised in that the conveyor arm (20) comprises an arm end section (26) able to tilt about a shaft lying in the plane of movement and which is transverse with respect to the direction of movement.

6. Apparatus according to Claim 5, characterised in that the arm end section (26) is biased by a spring (34) in the main plane of the conveyor arm (20).

7. Apparatus according to one of Claims 1 to 6, characterised in that the conveyor arm (20) is connected to the output part of a controllable linear motor (144-150).

8. Apparatus according to one of Claims 1 to 7, characterised in that the cutting station (14) and a guide (144, 146) for the conveyor arm (20) are located on a common auxiliary frame (160), which is able to tilt about a direction (162) perpendicular to the conveying direction of the knit fabrics (10).

9. Apparatus according to one of Claims 1 to 8, characterised in that associated with the winding spindle (16) is a pressing device (40), which runs in a resiliently yielding manner on the outermost layer of the knit fabrics coil (60) being formed.

10. Apparatus according to Claim 9, characterised in that the pressing device (40) comprises a plurality of pressing fingers (48) following each other with an axial spacing.

11. Apparatus according to Claim 10, characterised by a fixing station (188) for the end of the knit fabrics, which comprises at least one fixing head (46; 208) able to move between the pressing fingers (48).

12. Apparatus according to one of Claims 1 to 11, characterised in that a fixing station (188) for the end of the knit fabrics cooperates with a flat support member (44), which can be wound in below one or more of the outer layers of the coil (60).

13. Apparatus according to Claim 12, characterised in that a drive (230) for axially moving the support member (44) into the coil (60) and out of the coil as well as a second drive (110-128) for rotating the pressing device (40) about the axis of the winding spindle (16) is provided.

14. Apparatus according to one of Claims 11 to 13, characterised by a controllable brake (96) associated with the winding spindle (16).

15. Apparatus according to one of Claims 11 to 14, characterised in that the fixing station (188) is adjustable (196, 198) perpendicularly to the axis of the winding spindle.

16. Apparatus according to one of Claims 11 to 15, characterised in that the fixing heads are microwelding heads (208).

17. Apparatus according to Claim 16, characterised in that the microwelding heads (208) have electrodes (210) biased resiliently into an extended position.

18. Apparatus according to Claim 16 or 17, characterised in that the microwelding heads (208) are moved by associated servo drives (204) in succession, individually towards the outer surface of the coil (60).

19. Apparatus according to one of Claims 11 to 15, characterised in that the fixing heads are staple or needle heads (50, 52).

20. Apparatus according to one of Claims 11 to 15, characterised in that the fixing heads (46) have adhesive delivery channels (62).

21. Apparatus according to one of Claims 1 to 20, characterised by an ejection station (190), which comprises a stripping member (246) provided with knit fabrics gripping means (248) and a drive device (234, 254, 256) for moving the stripping member (246) towards the outer surface of a finished coil (60) and for the subsequent axial movement of the stripping member (246).

22. Apparatus according to Claim 21, characterised in that the ejection station (190) comprises a further drive (258), by which the winding spindle (16) is driven in the direction of rotation opposing that of winding.

23. Apparatus according to Claim 21 or 22, characterised in that the ejection station (190) comprises a weighing machine (192) located below the path of the stripping member (246), onto which a coil (60) drops after being stripped from the winding spindle (16) and which is connected to a comparator (260), which produces an error signal associated with the deviation of the actual weight of a coil from the desired weight and that the length of the knit fabrics strip section forming a coil (60) is controlled by this signal.

24. Apparatus according to one of Claims 1 to 23, characterised in that the cutting station (14) is adjustable (156) in the conveying direction of the knit fabrics strip (10).

## Revendications

1. Dispositif pour fabriquer des rouleaux de produits tricotés en acier à ressort, comprenant un poste de déroulement du produit tricoté (168 à 182), un poste de découpage (14) à fonctionnement intermittent et un mandrin d'enroulement (16) entraîné par un moteur (186), caractérisé par le fait que le mandrin d'enroulement (16) présente sur sa surface périphérique des moyens de préhension du produit tricoté (38), et qu'un bras transporteur (20) qui est muni de moyens de préhension du produit tricoté (36) peut être déplacé linéairement en va-et-vient entre le poste de découpage (14) et le mandrin d'enroulement (16).

2. Dispositif selon la revendication 1, caractérisé par le fait que les moyens de préhension du produit tricoté (36, 38) sont constitués par des morceaux de fil à ressort.

3. Dispositif selon la revendication 2, caractérisé par le fait que les extrémités des morceaux de fil à ressort (36, 38) qui coopèrent avec le produit tricoté (10) sont inclinées d'un angle de 30° environ par rapport au plan de déplacement.

4. Dispositif selon la revendication 2 ou 3, caractérisé par le fait qu'une pluralité de morceaux de fil à ressort (36, 38) est disposée sur une ou plusieurs rangées transversales.

5. Dispositif selon l'une des revendications 1 à 4, caractérisé par le fait que le bras transporteur (20) comporte une partie de bras terminale (26), laquelle peut pivoter autour d'un axe qui est situé dans le plan de déplacement et qui est transversal par rapport à la direction du déplacement.

6. Dispositif selon la revendication 5, caractérisé par le fait que la partie de bras terminale (26) est rappelée par un ressort (34) vers le plan principal du bras transporteur (20).

7. Dispositif selon l'une des revendications 1 à 6, caractérisé par le fait que le bras transporteur (20) est relié à la partie d'entraînement d'un servomoteur linéaire (144 à 150).

8. Dispositif selon l'une des revendications 1 à 7, caractérisé par le fait que le poste de découpage (14) et un guidage (144, 146) destiné au bras transporteur (20) sont disposés sur un châssis auxiliaire commun (160) qui peut pivoter autour d'une direction (162) perpendiculaire à la direction de déplacement du produit tricoté (10).

9. Dispositif selon l'une des revendications 1 à 8, caractérisé par le fait qu'un dispositif de serrage (40) est associé au mandrin d'enroulement (16), et qu'il s'étend en cédant élastiquement sur la couche extérieure du rouleau de produit tricoté (60) qui est en train de prendre naissance.

10. Dispositif selon la revendication 9, caractérisé par le fait que le dispositif de serrage (40) comporte une pluralité de doigts de serrage (48) qui se suivent à distance dans le sens axial.

11. Dispositif selon la revendication 10, caractérisé par un poste de fixation de l'extrémité du produit tricoté (188) comportant au moins une tête de fixation (46 ; 208) qui est mobile entre les doigts de serrage (48).

12. Dispositif selon l'une des revendications 1 à 11, caractérisé par le fait qu'un poste de fixation de l'extrémité du produit tricoté (188) coopère avec un corps d'appui plat (44) qui peut être enroulé sous une ou plusieurs couches extérieures du rouleau (60).

13. Dispositif selon la revendication 12, caractérisé par le fait qu'il est prévu un entraînement (230) qui est destiné à déplacer axialement le corps d'appui (44) pour l'amener dans le rouleau (60) et hors du rouleau, ainsi qu'un deuxième entraînement (110 à 128) qui est destiné à faire tourner le dispositif de serrage (40) autour de l'axe du mandrin d'enroulement (16).

14. Dispositif selon l'une des revendications 11 à 13, caractérisé par un servofrein (96) qui est associé au mandrin d'enroulement (16).

15. Dispositif selon l'une des revendications 11 à 14, caractérisé par le fait que le poste de fixation (188) peut être déplacé (196, 198) perpendiculairement à l'axe du mandrin d'enroulement.

16. Dispositif selon l'une des revendications 11 à 15, caractérisé par le fait que les têtes de fixation sont des têtes de microsoudage (208).

17. Dispositif selon la revendication 16, caractérisé par le fait que les têtes de microsoudage (208) comportent des électrodes (210) qui sont rappelées élastiquement vers une position où elles sont sorties.

18. Dispositif selon la revendication 16 ou 17, caractérisé par le fait que les têtes de microsoudage (208) sont déplacées individuellement les unes après les autres vers la surface extérieure du rouleau (60) grâce à des entraînements asservis (204) qui leur sont associés.

19. Dispositif selon l'une des revendications 11 à 15, caractérisé par le fait que les têtes de fixation sont des têtes d'agrafage ou d'aiguilletage (50, 52).

20. Dispositif selon l'une des revendications 11 à 15, caractérisé par le fait que les têtes de fixation (46) comportent des canaux de distribution de colle (62).

21. Dispositif selon l'une des revendications 1 à 20, caractérisé par un poste d'éjection (190) qui comporte un corps d'extraction (246) pourvu de moyens de préhension du produit tricoté (248) et un dispositif d'entraînement (234, 254, 256) destiné à amener le corps d'extraction (246) contre la surface extérieure d'un rouleau fini (60) et à déplacer ensuite le corps d'extraction (246) dans le sens axial.

22. Dispositif selon la revendication 21, caractérisé par le fait que le poste d'éjection (190) comporte un autre entraînement (258) au moyen duquel le mandrin d'enroulement (16) est entraîné dans le sens de rotation qui est opposé à l'enroulement.

23. Dispositif selon la revendication 21 ou 22, caractérisé par le fait que le poste d'éjection (190) comporte une balance (192) qui est disposée sous le trajet du corps d'extraction (246), sur laquelle un rouleau (60) tombe après qu'il a été retiré du mandrin d'enroulement (16) et qui est reliée à un comparateur (260), celui-ci fournissant un signal d'erreur qui est associé à l'écart entre le poids réel d'un rouleau et son poids de consigne, et par le fait qu'au moyen de ce signal, on agit sur la longueur d'une portion de bande tricotée qui constitue un rouleau (60).

24. Dispositif selon l'une des revendications 1 à 23, caractérisé par le fait que le poste de découpage (14) peut être déplacé (156) dans la direction de déplacement de la bande tricotée (10).
